# EUROPÄISCHE PATENTSCHRIFT

(11) **EP 1 785 361 B1**
(45) Veröffentlichungstag und Bekanntmachung des Hinweises auf die Patenterteilung: **01.12.2010**
(21) Anmeldenummer: 06004132.4
(22) Anmeldetag: 01.03.2006
(51) Int. Cl.: B65D 19/38, B65D 19/44

(54) **Transportträger, insbesondere Transportpalette**
Transport carrier, in particular a pallet
Support de transport, notamment une palette

(30) Priorität: 09.11.2005 DE 102005053492
(43) Veröffentlichungstag der Anmeldung: 16.05.2007
(73) Patentinhaber: Wincanton midiData GmbH, 63225 Langen (DE)
(72) Erfinder: Elfers, Frank, 48266 Greven (DE); Kronschnabl, Franz, 85254 Sulzemoos (DE); Pistner, Andreas, 65817 Eppstein (DE)
(74) Vertreter: Schmid, Nils T.F.

(56) Entgegenhaltungen:
- EP-A- 1 547 931
- DE-A1- 19 911 481
- DE-U1- 29 724 343
- US-A- 3 877 671
- US-A- 4 915 033
- US-A- 5 911 179

## Beschreibung

Die Erfindung betrifft einen Transportträger, gemäß dem Oberbegriff des Anspruchs 1, insbesondere eine Transportpalette, für Waren wie elektronische Geräte, die beispielsweise Telekopierer, Drucker, Kopierer, Computeranlagen oder dergleichen sein können.

Bei elektronischen Geräten, wie Telekopierern, Druckern, Kopierern, besteht die Notwendigkeit, kundenspezifische Konfigurationen, wie das Installieren von bestimmter, auf den Kunden abgestimmter Software, vornehmen zu müssen, bevor die Ware an den Kunden ausgeliefert wird. Aufgrund der regionalen Individualität der Kundenwünsche werden üblicherweise diese Konfigurationen nicht am eigentlichen Herstellungsort der Geräte durchgeführt, an dem die so genannte Hardwarestruktur geschaffen wird. Vielmehr hat es sich bei einigen Geräteherstellern als Vorteil erwiesen, Konfigurationszentren für bestimmte Kundenregionen einzurichten, um dort die Einheitsgeräte spezifisch zu konfigurieren.

In den Konfigurationszentren werden die Einheitsgeräte von den herkömmlichen Kartonagen und Kunststoffverpackungen befreit, um die notwendigen Konfigurationsschritte an dem Geräte durchführen zu können. Da eine Wiederverwendung der Karton- und Kunststoff-Einwegverpackung für die konfigurierten Geräte annährend unmöglich oder zumindest mit einem hohen Verpackungsaufwand versehen wäre, hat es sich bewährt, die fertig konfigurierten Geräte auf Normpaletten zu verladen. Diese Normpaletten weisen beispielsweise eine Struktur von mehreren zueinander parallelen Balken aufweist, die über Auflagelatten miteinander verbunden sind. Nach EU-Norm haben die Paletten eine horizontale Abmessung von 120 cm zu 80 cm.

Die auf den Normpaletten angeordneten Geräte werden anschließend auf einen Lastkraftwagen verladen und mit entsprechendem Zurrzeug an den Wänden des Hängers fixiert. Insbesondere bei sehr schwergewichtigen Geräten ist ein hoher Personalaufwand erforderlich, um die Geräte auf die Paletten zu setzen. Des weiteren ist aufgrund der Notwendigkeit, die Geräte an den Wänden zu fixieren, die Belegung des Hängerraums meist auf die wandnahen Bereiche beschränkt. Üblicherweise bleiben mittige Bereiche zwischen an den Wänden befestigte Geräte ungenutzt oder sind zumindest für die Anordnung weiterer Geräte ungeeignet.

EP 1 547 931 A2 offenbart eine Transportvorrichtung für Bürogeräte, bei der eine Tragplatte auf einem Traggestell montiert ist, wobei die Tragplatte Führungsnuten aufweist. In den Führungsnuten, die entlang der Diagonalen der Tragplatte verlaufen, können Klemmflansche verschoben und befestigt werden. Die zu transportierenden Bürogeräte verzügen über Ausnehmungen, in die die Klemmflansche eingreifen können. Durch anschließende Fixierung der Klemmflansche in den diagonalen Nuten kann das Transportgut auf der Transportvorrichtung gesichert werden.

US 3,877,671 offenbart eine Verzurrvorrichtung zur Befestigung von Transportgut in Transportmitteln. Die Verzurrvorrichtung weist ein Hohlkammerbodenelement auf, in dem entlang der Längsrichtung eine Nut vorgesehen ist. Mehrere Holkammerbodenelemente können seitlich aneinandergereiht werden. T-förmige Anker können entlang der Nut verschoben werden. An den Anker ist jeweils eine Öse angebracht, an der Verzurreinrichtungen, wie Spanngurte, zur Sicherung des Transportguts, befestigt werden können. Durch die Zugspannung zwischen den Ösen verkanten die Anker mit in der Nut vorgesehenen Nasen, so dass das Transportgut positionsfest auf den Hohlkammerbodenelementen transportiert werden kann.

US 5,911,179 offenbart einen Transportträger für elektronische Einrichtungen. Auf einer Bodenplatte des Transportträgers sind Gleitschienen befestigt. Über eine an der Bodenplatte angebrachte klappbare Rampe kann das Transportgut auf den und von dem Transportträger herab gleitend bewegt werden. Unter dem Transportgut werden zur Erleichterung des Gleitens Gleitelemente vorgesehen.

Es ist Aufgabe der Erfindung, die Nachteile des Standes der Technik zu überwinden, insbesondere einen Transportträger, insbesondere eine Transportpalette, für Waren, insbesondere für elektronische, noch kundenspezifisch zu konfigurierende Geräte, zu schaffen, mit dem ein schnelles und sicheres Transportieren von Originalverpackungen befreiten Geräten bei reduziertem Personalaufwand und Platzbedarf für die zu transportierenden Geräte gewährleistet ist.

Diese Aufgabe wird durch die im kennzeichmenden Teil des Anspruchs 1 enthaltenen Merkmale gelöst.

Danach ist erfindungsgemäß wenigstens eine relativ zur Basis bewegbare, seitliche insbesondere im wesentlichen vertikale Stellwand, die an unterschiedlichen Positionen an der Basis feststellbar ist, vorgesehen, so daß ein durch die wenigstens eine seitliche Stellwand variierbares, seitlich begrenztes Stawaumvolumen auf der Basis bereitstellbar ist.

Mit der erfindungsgemäßen Maßnahme der Schaffung eines verstellbaren, begrenzten Stauraums, insbesondere Klemmraums, auf der bekannten Palettenstruktur, sind zusätzliche Verzurrungs- oder Befestigungsmaßnahmen der auf der Palette liegenden Geräte nicht mehr notwendig. Vielmehr wird eine ortsichere Transporteinheit mit dem transportierenden Gegenstand geschaffen. Durch die Basis ist ein sicheres Stehen der Ware gewährleistet, wobei ein Herunterfallen von der Basis durch wenigstens eine eingestellte Stellwand oder Klemmbacke verhindert ist.

Vorzugsweise sind wenigstens zwei seitliche Stellwände paarweise einander diametral gegenüberliegend zugeordnet und zum Variieren des Stawaumvolumens relativ zur Basis verlagerbar und an unterschiedlichen Positionen feststellbar. Dabei kann ein Stellweg der Stellwand an der Basis vorbestimmt und insbesondere die Position der Stellwand längs des Stellweges stufenlos einstellbar sein.

Bei der Weiterbildung der Erfindung umfaßt die Basis eine Führung für eine Stellbewegung der wenigstens einen Stellwand. Die Führung kann durch eine Kulisse gebildet sein.

Vorzugsweise greift ein Vorsprung der wenigstens einen Stellwand für dessen Verlagerung in die Führung ein. Der Vorsprung kann eine Arretiereinrichtung umfassen. Bei deaktivierter Arretiereinrichtung ist der Vorsprung längs der Kulisse verlagerbar und bei aktivierter Arretiereinrichtung der Vorsprung unverrückbar an der Basis befestigt ist. Die Arretiereinrichtung kann einen Schraubverschluß mit einer Widerlagerplatte umfassen.

Bei der Weiterbildung der Erfindung ist die Kulisse in einer sich quer über die Basis erstreckende Platte ausgebildet ist, in der wenigstens ein sich insbesondere linear erstreckender Durchgang eingearbeitet ist, der in einen darunter liegenden Hinterschnitt mündet, in dem ein Widerlagerteil der Stellwand zum Gleiten in dem Hinterschnitt längs des Durchgangs (31) eingesetzt ist.

Vorzugsweise ist die Kulisse durch zwei übereinander liegende Platten gebildet ist, wobei der Durchgang in der oberen Platte und der gemäß dem Durchgang größere Hinterschnitt durch die untere Platte begrenzt sind.

Bei der Weiterbildung der Erfindung ist/sind die Platte oder die Platten auf einer genormten Palettenstruktur befestigt, die drei Tragbalken und eine Auflage umfaßt.

Bei einer bevorzugten Ausführung der Erfindung verläuft eine Kulissenbahn mittig entlang der Basis in Form eines "T", wobei jeder der drei T-Schenkel zur Führung der wenigstens einen Stellwand dient. Dabei kann der Stammschenkel der T-förmigen Kulissenbahn senkrecht zu einer starren seitlichen Wandgegenfläche ausgerichtet ist.

Bei einer bevorzugten Ausführung der Erfindung ist die wenigstens eine Stellwand als eine Klemmbacke zum Einspannen der Ware auf der Basis ausgebildet, welche Klemmbacke der Ware Klemmkräfte zum Festhalten der Ware an dem Transportträger mitteilt. Bei der Weiterbildung der Erfindung ist für wenigstens eine Klemmbacke eine diametral gegenüberliegende Klemmgegenfläche zugeordnet. Die Klemmgegenfläche kann durch ein an der Basis befestigtes Wandteil aufgebildet sein.

Vorzugsweise ist das Wandteil durch eine an der Basis angelenkte Rampe gebildet, die zwischen einer vertikalen Wandstellung, in der die Rampe zur Bildung einer Klemmgegenfläche an der Basis lösbar arretiert ist, und einer geneigten Rampenstellung verschwenkbar ist, in der die Waren über die Rampen auf die Basis beförderbar ist. Auf diese Weise ist auch bei schweren Geräten ein Belegen des erfindungsgemäßen Transportträgers mit nur einer Bedienperson möglich. Da außerdem die Rampe als Klemmgegenfläche dient, erfüllt die Rampe zwei Funktionen.

Bei der Weiterbildung der Erfindung können wenigstens zwei Klemmbacken paarweise einander diametral gegenüberliegenden zugeordnet sein. Die beiden Klemmbacken sind zum Variieren des Klemmraums relativ zur Basis verlagerbar und an unterschiedlichen Positionen feststellbar.

Die wenigstens eine Klemmbacke kann einen Klemmmechanismus aufweisen, der durch eine erste Grobannäherung der Klemmbacke an die Ware, bei der die Klemmbacke im wesentlichen in Kontakt mit der Ware gelangt, und durch eine weitere Annäherungsbewegung definiert ist, durch die Klemmkräfte von der Klemmbacke der Ware mitteilbar sind.

Zum Erzeugen von Klemmkräften drängt der Klemmmechanismus die Klemmbacke von einer gegenüber der Basissenkrechten geneigten Lage in eine mit der Basissenkrechten zusammenfallenden Lage. Dabei kann der Klemmmechanismus durch eine Verschraubung einer auf der Basis liegenden Montageplatte der Klemmbacke gebildet sein.

Weitere Vorteile, Eigenschaften und Merkmale der Erfindung werden durch die folgende Beschreibung einer bevorzugten Ausführung anhand der beiliegenden Zeichnungen deutlich, in denen zeigen:
- Fig. 1: eine Seitenansicht eines erfindungsgemäßen Transportträgers, der zum Beladen bereit ist;
- Fig. 2: eine Vorderansicht der Transportpalette gemäß Fig. 1, wobei nur eine Spannbacke genutzt ist und eine Rampe aufrecht gestellt ist;
- Fig.: 3 eine Draufsicht auf den Transportbehälter gemäß den Figuren 1 und 2 ohne Klemmbacken;
- Fig. 4: eine Draufsicht eines Transportbehälters mit drei Klemmbacken, die eine im Querschnitt rechteckige Ware ergreifen;
- Fig. 5: eine Draufsicht eines Transportträgers mit drei Klemmbacken, die eine im Querschnitt kreisförmige Ware klemmen;
- Fig. 6: eine Seitenansicht zweier übereinander zusammengefalteter Transportträger für deren Lagerung;

In Fig. 1 ist der erfindungsgemäße Transportträger mit der Bezugsziffer 1 versehen. Der Transportträger 1 umfasst als eine Basis eine Normpalette 3 mit drei Tragbalken 5, 7 und 9, die über eine Auflageplatte 11 miteinander verbunden sind.

An der Auflageplatte 11 ist eine Führungskulisse 13 vorgesehen, die eine bei Draufsicht T-förmige Kulissenbahn 15 (siehe Fig. 3) bildet. Die Kulissenbahn 15 hat drei Bahnschenkel, von denen sich ein Bahnstamm 17 von einer freien Endlängsseite 19 in die Mitte der Normpalette 3 erstreckt. Zwei weitere Bahnschenkel 21, 23 erstrecken sich jeweils von den Endkurzseiten in die Mitte und münden in den Bahnstamm 17.

Die Kulissenbahn 15 ist durch zwei übereinander gelegte Platten gebildet, wobei die obere Platte mit der Bezugsziffer 25 und die untere Platte mit der Bezugsziffer 27 versehen sind. Die untere Platte 27 umfasst eine hinterschnittartige Aussparung 29, die breiter als ein Durchgang 31 ist, der in der oberen Platte 25 ausgebildet ist und in die Aussparung 29 mündet. In der übereinander gelegten Position begrenzen die Platten 25, 27 einen Freiraum, der im Querschnitt die Form eines umgedrehten "T" aufweist.

In der Aussparung 29 liegt eine Flügelmutter 33, in die eine Schraube 35 geschraubt ist. Die Schraube 35 erstreckt sich durch eine auf der Auflageplatte 11 aufliegenden Montageplatte 37 einer Klemmbacke 41 hindurch und durch den Durchgang 31 hindurch zu der Flügelmutter 33.

Die Klemmbacke 41 bildet eine seitliche vertikale Stellwand und hat einen kastenähnlichen, rechteckigen, von einem Stauraum 42 weg offenen Aufbau mit einer Klemmplatte 43, die zwei stabilisierende Längsseitenplatten 45, 47, eine Kopfseitenplatte 46 und die Montageplatte 37 miteinander verbindet.

Sowohl die Montageplatte 37 als auch wenigstens eine der Längsseitenplatten 45 umfassen mittig eine Öffnung zum Aufnehmen der Schraube 35, damit die Klemmbacke 41 sowohl in aufrechter Position als auch in liegender Position (Fig. 6) insbesondere zum Verstauen des Transportträgers 1 oder zum Einspannen von Waren geringer Höhe an der Normpalette 3 befestigbar ist.

In Fig. 1 sind zwei Klemmbacken 41 mit identischem Aufbau dargestellt. Es sei klar, daß auch drei Klemmbacken 41, wie in den Figuren 4 und 5 gezeigt ist, einsetzbar sind.

Bei entspannter Schraube besteht genug Spiel, um die Flügelmutter 33 längs einer Kulissenbahn 17, 21, 23 gleitend zu verschieben, um den mittigen Stauraum 42 entsprechend grob einstellen zu können. Kommt die Klemmplatte 43 mit der zu transportierenden Ware in Kontakt, steht die Klemmbacke 41 gegenüber der Vertikalen der Auflageplatte 11 geneigt. Wird mittels der Schraube 35 die Flügelmutter 33 in der Aussparung 29 verklemmt, wird die Klemmbacke dazu gedrängt, sich vertikal zustellen, wodurch der Ware 71 Klemmkräfte mitgeteilt werden.

An der der freien Endlängsseite 19 gegenüberliegenden Seite 51 der Normpalette 3 ist eine Rampe 53 über drei Scharniere 55, 57, 59 angelenkt. In Fig. 1 ist die Rampe 53 in einer geneigten Rampenposition dargestellt, um ein Aufschieben von Waren 71 über die Rampe 53 auf den Normpalette 3 zu ermöglichen. Um einen stufenfreien Übergang von dem Boden 61 auf die Rampe 53 zu schaffen, ist die Rampe 53 am freien Ende geschrägt.

Die Rampe 53 kann aus ihrer geneigten Rampenposition in eine in den Figuren 2 bis 5 dargestellten senkrechten Wandposition geschwenkt werden. Um eine feste Struktur mit der Normpalette 3 zu schaffen, ist die Rampe 53 in der Wandposition feststellbar, indem drei Stangen 63, 65 und 67 durch an der Außenseite der Rampe befestigte Laschen hindurch gesteckt werden und die bodennahen Enden der Stange 63, 65 und 67 in eine entsprechend geformte Bohrung 69 in den Tragbalken 9 aufgenommen werden. Dabei ist die Länge der Stangen 63, 65 und 67 derart ausgelegt, daß sie die Höhe von waagrecht angeordneten Klemmbacken 41 nicht übersteigt (Fig. 6).

In der Wandposition umfasst die Rampe 53 eine Klemmgegenfläche, um von der gegenüberliegenden Klemmbacke 41 erzeugten Klemmkräfte in die Ware 71 einzuleiten.

In den Figuren 4 und 5 ist der Transportträger 1 mit drei Klemmbacken 41 ausgebildet. Die Klemmbacken 41, die entlang der Kulissenbahnen 21 und 33 verstellbar sind, klemmen die im Querschnitt rechteckige Ware 71 in Längsrichtung ein. Die Klemmbacke 41, die entlang der Kulissenbahn 17 verfahrbar ist, klemmt die Ware 71 gegen die in die Wandposition gestellte Rampe 53 fest.

In Fig. 5 ist die Ware 71 im Querschnitt kreisförmig dargestellt, so daß der Klemmraum 42 wesentlich verkleinert ist. Durch die Verfahrbarkeit der Klemmbacken 51 nach Lösen der Schraube 35, können die Klemmbacken 41 aufeinander zu verstellt werden, um die Ware 71 zu greifen und durch Anziehen der Schraube 35 entsprechende Klemmkräfte aufzubauen.

Der erfindungsgemäße Transportträger 1 kann eine Länge 1 von 120 cm und eine Gesamtbreite n von 80 cm aufweisen. Die Höhe h der Normpalette 3 liegt bei ca. 17 cm. Die Rampe 53 hat eine Länge k von 60 cm und eine Länge m von 100 cm. Der Abstand der Scharniergelenke 55 bis 59 der Rampe 53 zur freien Endlängsseite 19 liegt bei ca. 74 cm.

Die in der vorstehenden Beschreibung, den Figuren und Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Transportträger
- 3: Normpalette
- 5, 7, 9: Tragbalken
- 11: Auflageplatte
- 13: Führungskulisse
- 15: Kulissenbahn
- 17: Bahnstamm
- 19: Endlängsseite
- 21: Bahnschenkel
- 23: Bahnschenkel
- 25: obere Platte
- 27: untere Platte
- 29: Aussparung
- 31: Durchgang
- 33: Flügelmutter
- 35: Schraube
- 37: Montageplatte
- 41: Klemmbacke
- 42: Stauraum
- 43: Klemmplatte
- 45,47: Längsseitenplatte/Kopfseitenplatte
- 51: Seite
- 53: Rampe
- 55, 57, 59: Scharniergelenke
- 63, 65, 67: Stange
- 69: Bohrung
- 71: Ware

## Patentansprüche

1. Transportträger, insbesondere Transportpalette, für Waren (71), insbesondere für ein elektronisches, kundenspezifisch zu konfigurierendes Gerät, wie einen Telekopierer, Drucker, Kopierer, mit einer Basis, auf der die Ware legbar ist, wobei durch wenigstens eine relativ zur Basis bewegbare, seitliche Stellwand (41), die an unterschiedlichen Positionen an der Basis feststellbar ist, ein durch die wenigstens eine seitliche Stellwand (41) variierbares, seitlich begrenztes Stauraurnvolurnen auf der Basis bereitstellbar ist und die Basis eine durch eine Kulisse (13) ausgebildete Führung für eine Stellbewegung der wenigstens einen Stellwand (41) umfasst, **dadurch gekennzeichnet, daß** eine Kulissenbahn (15) mittig in der Basis in Form eines "T" ausgebildet ist, wobei jeder der drei T-Schenkel (17, 21, 23) zur Führung der wenigstens einen Stellwand (41) dient und der Stamnschenkel (17) der T-förmigen Kulissenbahn (15) senkrecht zu einer starren seitlichen Wandgegenfläche ausgerichtet ist.

2. Transportträger nach Anspruch 1, **dadurch gekennzeichnet, daß** wenigstens zwei seitliche Stellwände paarweise einander diametral gegenüberliegend zugeordnet sind und zum Variieren des Stauraumvolumens relativ zur Basis verlagerbar und an unterschiedlichen Positionen feststellbar sind.

3. Transportträger nach Anspruch 1 oder 2, **dadurch gekennzeichnet, daß** ein Stellweg der Stellwand an der Basis vorbestimmt ist und insbesondere die Position der Stellwand längs des Stellweges stufenlos einstellbar ist.

4. Transportträger nach Anspruch 1, **dadurch gekennzeichnet, daß** in die Führung ein Vorsprung wenigstens einer Stellwand für dessen Verlagerung an der Basis eingreift.

5. Transportträger nach Anspruch 4, **dadurch gekennzeichnet, daß** der Vorsprung eine Arretiereinrichtung umfaßt, wobei der Vorsprung bei deaktivierter Arretiereinrichtung längs der Kulisse (13) verlagerbar und bei aktivierter Arretiereinrichtung der Vorsprung unverrückbar an der Basis befestigt ist.

6. Transportträger nach Anspruch 5, **dadurch gekennzeichnet, daß** die Arretiereinrichtung einen Schraubverschluß mit einer Widerlagerplatte umfaßt.

7. Transportträger nach einem der Ansprüche 1 bis 5, **dadurch gekennzeichnet, daß** die Kulisse (13) in einer sich quer über die Basis erstreckende Platte ausgebildet ist, in der wenigstens ein sich insbesondere linear erstreckender Durchgang (31) ausgebildet ist, der zu einem darunter liegenden Hinterschnitt reicht, in dem ein Widerlagerteil der Stellwand (41) zum Gleiten in dem Hinterschnitt längs des Durchgangs (31) angeordnet ist.

8. Transportträger nach Anspruch 7, **dadurch gekennzeichnet, daß** die Kulisse (13) durch zwei übereinander liegende Platten (25, 27) gebildet ist, wobei der Durchgang in der oberen Platte (25) und der gemäß dem Durchgang größere Hinterschnitt durch die untere Platte (27) begrenzt sind.

9. Transportträger nach Anspruch 7 oder 8, **dadurch gekennzeichnet, daß** die Platte oder die Platten (25, 27) auf einer genormten Palettenstruktur befestigt ist/sind, die drei Tragbalken (5, 7, 9) und eine Auflage (11) umfaßt.

10. Transportträger nach einem der Ansprüche 1 bis 9, **dadurch gekennzeichnet, daß** die wenigstens eine Stellwand als eine Klemmbacke (41) zum Einspannen der Ware auf der Basis ausgebildet ist, welche Klemmbacke (41) der Ware (71) Klemmkräfte zum Festhalten der Ware an dem Transportträger mitteilt.

11. Transportträger nach Anspruch 10, **dadurch gekennzeichnet, daß** die wenigstens eine Klemmbacke (41) einen Klemmmechanismus aufweist, der durch eine erste Grobannäherung der Klemmbacke (41) an die Ware (71), bei der die Klemmbacke (41) im wesentlichen in Kontakt mit der Ware (71) gelangt, und durch eine weitere Annäherungsbewegung definiert ist, durch die Klemmkräfte von der Klemmbacke der Ware (71) mitteilbar sind.

12. Transportträger nach Anspruch 10 oder 11, **dadurch gekennzeichnet, daß** der Klemmmechanismus zum Erzeugen von Klemmkräften die Klemmbacke (41) von einer gegenüber der Basissenkrechten geneigten Lage in eine mit der Basissenkrechten zusammenfallenden Lage drängt.

13. Transportträger nach einem der Ansprüche 10 bis 12, **dadurch gekennzeichnet, daß** der Klemmmechanismus durch eine Verschraubung einer auf der Basis liegenden Montageplatte der Klemmbacke (41) gebildet ist.

## Claims

1. A transport carrier, in particular a transport palette, for products (71), in particular for an electronic device to be configured in a customer specific manner, such as a telefax machine, a photo copier or a printer, having a base onto which the product can be placed, wherein by means of at least one lateral positioning wall (41), which is movable with respect to the base and which can be locked at different positions at the base, a laterally limited storage volume, variable by means of the at least one lateral positioning wall (41), can be provided on the base, and the base comprises a guiding means formed by a tracking guide (13) for a positioning movement of the at least one positioning wall (41), **characterised in that** a track (15) of the tracking guide is centrally formed in the base in form of a "T", wherein each of the three T-legs (17, 21, 23) serves for guiding the at least one positioning wall (41) and the central leg (17) of the T-shaped track (15) of the tracking guide is oriented vertically to a rigid lateral wall counter surface.

2. Transport carrier according to claim 1, **characterised in that** at least two lateral positioning walls are diametrically opposed and allocated to each other as a pair, are movable with respect to the base and can be locked at different positions in order to vary the storage volume.

3. Transport carrier according to claim 1 or 2, **characterised in that** a positioning path of the positioning wall is predetermined at the base, and that in particular the position of the positioning wall along the positioning path is continuously adjustable.

4. Transport carrier according to claim 1, **characterised in that** a protrusion of at least one positioning wall engages with the guiding means for being shifted at the base.

5. Transport carrier according to claim 4, **characterised in that** the protrusion comprises a locking device, wherein the protrusion can be shifted along the tracking guide (13) in case of a deactivated locking means, and the protrusion is undisplaceably fixed at the base in case of an activated locking means.

6. Transport carrier according to claim 5, **characterised in that** the locking means comprises a bolted lock with a counter plate.

7. Transport carrier according to one of the claims 1 to 5, **characterised in that** the tracking guide (13) is formed into a plate extending transversally across the base, in which plate an in particular linearly extending passage (31) is formed reaching to an undercut situated below the passage, in which undercut a counter bearing portion of the positioning wall (41) is disposed for sliding in the undercut along the passage (31).

8. Transport carrier according to claim 7, **characterised in that** the tracking guide (13) is formed by two plates (25, 27) lying above each other, wherein the passage in the upper plate (25) and the undercut, which is larger with respect to the passage, is delimited by the lower plate (27).

9. Transport carrier according to claim 7 or 8, **characterised in that** the plate or the plates (25, 27) are attached to a standardised pallet structure comprising three carrier beams (5, 7, 9) and one support surface (11).

10. Transport carrier according to one of the claims 1 to 9, **characterised in that** the at least one positioning wall is formed as a clamping jaw (41) for clamping the product on the base, wherein the clamping jaw (41) communicates to the product (71) clamping forces for holding the product at the transport carrier.

11. Transport carrier according to claim 10, **characterised in that** the at least one clamping jaw (41) features a clamping mechanism defined by a first crude approach of the clamping jaw (41) to the product (71), in which the clamping jaw (41) essentially comes into contact with the product (71), and by another approaching movement, through which the clamping forces of the clamping jaw can be communicated to the product (71).

12. Transport carrier according to claim 10 or 11, **characterised in that** the clamping mechanism for producing clamping forces pushes the clamping jaw (41) from an oblique position with respect to the vertical of the base into a position that coincides with the vertical of the base.

13. Transport carrier according to one of the claims 10 to 12, **characterised in that** the clamping mechanism is formed by a bolt connection of a mounting plate of the clamping jaw (41) wherein the mounting plate rests on the base.

## Revendications

1. Support de transport, en particulier palette de transport, pour des produits (71), en particulier pour un appareil électronique à configurer sur mesure, tel qu'un télécopieur, une imprimante, un copieur, dit support comprenant une base, sur laquelle peut être posé dit produit, dans lequel par au moins une cloison latérale amovible (41), déplaçable par rapport à la base et apte à être fixée à différents endroits sur la base, un volume d'espace de rangement, délimité latéralement et variable par l'au moins une cloison amovible (41), peut être fourni sur la base, et la base comprend un guidage formé par une coulisse (13) pour un mouvement de positionnement de l'au moins une cloison amovible (41), **caractérisé en ce qu'**une voie de coulisse (15) en forme de « T » est formée au milieu de la base, dans laquelle chacune des trois branches du T (17, 21, 23) sert au guidage de l'au moins une cloison amovible (41), et la branche de base (17) de la voie de coulisse en forme de T (15) est orientée verticalement par rapport à une contre-surface latérale fixe de la cloison.

2. Support de transport selon la revendication 1, **caractérisé en ce qu'**au moins deux cloisons amovibles latérales sont disposées par paires diamétralement opposées l'une à l'autre, et peuvent être montées et fixées à différents endroits par rapport à la base, pour la modification du volume de l'espace de rangement par rapport à la base.

3. Support de transport selon la revendication 1 ou 2, **caractérisé en ce qu'**un chemin de réglage de la cloison amovible est prédéterminé sur la base, et en particulier la position de la cloison amovible le long du chemin de réglage peut être réglée en continu.

4. Support de transport selon la revendication 1, **caractérisé en ce qu'**une saillie d'au moins une cloison amovible s'engage dans le guidage, pour le déplacement de celle-ci sur la base.

5. Support de transport selon la revendication 4, **caractérisé en ce que** la saillie comprend un dispositif de blocage, la saillie pouvant être déplacée le long de la coulisse (13) lorsque le dispositif de blocage est désactivé, et la saillie pouvant être fixée de façon immuable sur la base lorsque le dispositif de blocage est activé.

6. Support de transport selon la revendication 5, **caractérisé en ce que** le dispositif de blocage comprend une fermeture vissée une plaque de contre-appui.

7. Support de transport selon l'une des revendications 1 à 5, **caractérisé en ce que** la coulisse (13) est formée dans une plaque s'étendant transversalement par-dessus la base, dans laquelle est formé un passage (31) s'étendant en particulier linéairement et atteignant une contre-dépouille dans lequel est montée une pièce de contre-appui de la cloison amovible (41), pour le coulissement dans la contre-dépouille, le long du passage (31).

8. Support de transport selon la revendication 7, **caractérisé en ce que** la coulisse (13) est formée par deux plaques (25, 27) superposées, dans lequel le passage dans la plaque supérieure (25) et la contre-dépouille plus grande par rapport au passage sont limités par la plaque inférieure (27).

9. Support de transport selon la revendication 7 ou 8, **caractérisé en ce que** la plaque ou les plaques (25, 27) est/sont fixée(s) sur une structure de palette standardisée, comprenant trois poutres de support (5, 7, 9) et un appui (11).

10. Support de transport selon l'une des revendications 1 à 9, **caractérisé en ce que** l'au moins une cloison amovible est formée comme une mâchoire de serrage (41) pour le serrage du produit sur la base, laquelle mâchoire de serrage (41) transmettant des forces de serrage au produit (71), pour le maintien du produit sur le support de transport.

11. Support de transport selon la revendication 10, **caractérisé en ce que** l'au moins une mâchoire de serrage (41) comporte un mécanisme de serrage, défini par un premier rapprochement approximatif de la mâchoire de serrage (41) par rapport au produit (71), par lequel la mâchoire de serrage (41) se trouve quasiment en contact avec le produit (71), et par un nouveau mouvement de rapprochement, par lequel les forces de serrage de la mâchoire de serrage peuvent être transmises au produit (71).

12. Support de transport selon la revendication 10 ou 11, **caractérisé en ce que** le mécanisme de serrage, destiné à produire des forces de serrage, pousse la mâchoire de serrage (41), d'une position inclinée par rapport à la verticale de la base, vers une position coïncidant avec la verticale de la base.

13. Support de transport selon l'une des revendications 10 à 12, **caractérisé en ce que** le mécanisme de serrage est formé par le vissage d'une plaque de montage de la mâchoire de serrage (41), laquelle repose sur la base.
